# EUROPÄISCHE PATENTSCHRIFT

(11) **EP 0 973 227 B1**
(45) Veröffentlichungstag und Bekanntmachung des Hinweises auf die Patenterteilung: **23.01.2008**
(21) Anmeldenummer: 99105634.2
(22) Anmeldetag: 19.03.1999
(51) Int. Cl.: H01P 7/08

(54) **Dual-Mode Ringresonator**
Dual mode ring resonator
Résonateur annulaire à double mode

(30) Priorität: 11.07.1998 DE 19831161
(43) Veröffentlichungstag der Anmeldung: 19.01.2000
(73) Patentinhaber: Ericsson AB, Stockholm (SE)
(72) Erfinder: Schallner, Martin, 71642 Ludwigsburg (DE)
(74) Vertreter: Manitz, Finsterwald & Partner GbR

(56) Entgegenhaltungen:
- EP-A- 0 844 682
- US-A- 4 048 589
- US-A- 5 703 546
- J.J. JIMENEZ: "EXPERIMENTAL Q FACTORS OF THREE TYPES OF MICROSTRIP RESONATORS" REVUE DE PHYSIQUE APPLIQU¹E, Bd. 8, Nr. 3, September 1973 (1973-09), Seiten 279-282, XP002091130
- PATENT ABSTRACTS OF JAPAN vol. 1996, no. 06, 28. Juni 1996 (1996-06-28) & JP 08 056107 A (MATSUSHITA ELECTRIC IND CO LTD), 27. Februar 1996 (1996-02-27)
- HONG J S ET AL: "REALISATION OF QUASIELLIPTIC FUNCTION FILTER USING DUAL-MODE MICROSTRIP SQUARE LOOP RESONATORS" ELECTRONICS LETTERS,IEE STEVENAGE,GB, Bd. 31, Nr. 24, 23. November 1995 (1995-11-23), Seiten 2085-2086, XP000548186 ISSN: 0013-5194

## Beschreibung

### Stand der Technik

Die vorliegende Erfindung betrifft einen Dual-Mode Ringresonator, der als planarer Leitungsring auf einem Substrat angeordnet ist, an den eine Eingangs- und eine Ausgangsleitung angekoppelt sind, gemäß den Merkmalen des Oberbegriffs des Anspruchs 1. Ein derartiger Dual-Mode Ringresonator ist aus der EP 0 844 682 A1 bekannt.

Dual-Mode Ringresonatoren, bei denen auf einem Leitungsring zwei entartete Resonanzmoden angeregt werden, sind aus "EXPERIMENTAL INVESTIGATION OF DUAL MODE MICROSTRIP RING RESONATORS", 20th European Microwave Conference 1990, Seite 901-906 und aus IEEE TRANSACTIONS ON MICROWAVE THEORY AND TECHNIQUES, Vol. 44, No. 5, May 1996, Seite 723-729 bekannt. Solche Dual-Mode Ringresonatoren werden zum Beispiel als Bandpaßfilter eingesetzt, die in ihrem Durchlaßbereich eine möglichst geringe Durchlaßdämpfung und in ihrem Sperrbereich eine möglichst hohe Sperrdämpfung aufweisen sollen. Dabei ist oft ein relativ kleiner Übergangsbereich zwischen dem Durchlaß- und dem Sperrbereich wünschenswert; das heißt es ist ein Bandpaßfilter zu realisieren, das zwischen Durchlaß- - und Sperrbereich eine möglichst steile Filterflanke aufweist. Eine Filtercharakteristik mit steilen Flanken läßt sich mit Hilfe eines Dual-Mode Ringresonators realisieren, weil dieser Resonatortyp Sperrpole im Bereich der Filterflanken erzeugt. Die bekannten Dual-Mode Resonatoren werden üblicherweise bei ihrer Grundfrequenz betrieben. Ein solcher Grundfrequenzbetrieb liegt vor, wenn die Länge des Leitungsringes etwa der einfachen Wellenlänge der gewünschten Resonanzfrequenz entspricht. Die für den Grundfrequenzbetrieb erforderliche relativ geringe Länge des Leitungsringes hat einen kleinen Biegeradius des Leitungsringes zur Folge, wodurch es zu einer höheren Abstrahlung an elektromagnetischer Energie kommt. Außerdem ist die Belastung durch die Ankopplung der Eingangs- und Ausgangsleitung sehr hoch. Diese Eigenschaften verringern die Filtergüte sehr stark. Eine weitere Verringerung der Filtergüte kommt dadurch zustande, daß zur Kopplung zwischen den beiden Moden Inhomogenitäten am Leitungsring benötigt werden, wie aus den oben zitierten Druckschriften hervorgeht. Wegen der hohen Abstrahlung des Ringresonators hängt die Resonanzfrequenz stark vom Abstand des Ringresonators gegenüber dem Deckel eines Gehäuses, in dem die Mikrowellenschaltung mit dem Ringresonator untergebracht ist, ab. Durch Variationen des Abstandes des Gehäusedeckels gegenüber dem Ringresonator - verursacht durch thermische Ausdehnung des Gehäuses oder durch mechanische Schwingungen - ist die Resonanzfrequenz unerwünschten Änderungen unterworfen.

Der Erfindung liegt die Aufgabe zugrunde, einen Dual-Mode Ringresonator der eingangs genannten Art anzugeben, der eine möglichst hohe Resonatorgüte und damit verbunden eine geringe Dämpfung im Durchlaßbereich aufweist.

### Vorteile der Erfindung

Die genannte Aufgabe wird mit den Merkmalen des Anspruchs 1 dadurch gelöst, daß der Leitungsring die Form eines Quadrates mit abgerundeten Ecken hat und daß die Länge des Leitungsringes so dimensioniert ist, daß der Resonator bei einer seiner ungeradzahligen Oberwellen betrieben wird. Dadurch kann die Länge des Leitungsringes doppelt, viermal, sechsmal,... so lang sein als wenn er bei seiner Grundwelle betrieben würde. Der Biegeradius des Leitungsringes wird insgesamt größer, und die Ankopplung der Eingangs- und Ausgangsleitung belastet den Resonator weniger, wodurch sich seine Abstrahlung deutlich vermindert. Als Folge davon nimmt seine Güte zu, und es wirkt sich der Abstand zwischen dem Ringresonator und dem Gehäusedeckel weniger stark auf die Resonanzfrequenz aus. Die größere Abmessung des Leitungsringes hat zudem den Vorteil, daß er unempfindlicher gegen Fertigungstoleranzen ist.

Vorteilhafte Weiterbildungen der Erfindung gehen aus den Unteransprüchen hervor. Danach sind die Eingangs- und die Ausgangsleitung an gegenüberliegenden, gerade verlaufenden Leitungsabschnitten des Leitungsringes angekoppelt. Durch eine induktive Ankopplung läßt sich die Lage der Pole ober- und unterhalb des Durchlaßbereiches an den Filterflanken in gewünschter Weise einstellen.

Die Eingangs- und die Ausgangsleitung können Leitungsverjüngungen oder -verbreiterungen aufweisen, deren Länge und Breite so dimensioniert sind, daß die Leitungen möglichst reflexionsarm an den Leitungsring angekoppelt sind.

### Beschreibung eines Ausführungsbeispiels

Anhand eines in der Zeichnung dargestellten Ausführungsbeispiels wird nachfolgend die Erfindung näher erläutert.

Die einzige Figur zeigt einen Dual-Mode Ringresonator, der bei einer seiner ungeradzahligen Oberwellen betrieben werden soll. Er besteht aus einem Leitungsring 1, der wegen des Oberwellenbetriebs eine doppelt, viermal, sechsmal,... so große Länge hat wie ein Ringresonator, der bei seiner Grundfrequenz betrieben wird. Der Leitungsring 1 hat eine quadratische Form, wobei seine vier Ecken 2, 3, 4 und 5 abgerundet sind. Durch diese quadratische Form mit den abgerundeten Ecken 2, 3, 4 und 5 des Leitungsringes 1 können die an sich bekannten zusätzlichen Inhomogenitäten zur Kopplung zwischen den beiden Moden auf dem Leitungsring entfallen. Der Verzicht auf Inhomogenitäten verringert die Abstrahlung des Leitungsringes und erhöht damit die Güte des Ringresonators. Aufgrund der Symmetrie des Resonators bildet sich der eine Mode entlang der geraden Seiten und der andere Mode über die abgerundeten Ecken des Leitungsringes aus. Dadurch entstehen für die beiden Moden des Resonators zwei unterschiedliche Resonanzfrequenzen und das Filter zeigt ein Zweikreisverhalten. Somit kann ein vergleichsweise ebener Durchlaßbereich des Filters erreicht werden. Durch die Gestaltung der abgerundeten Ecken 2, 3, 4 und 5 läßt sich die Bandbreite des Filters sehr einfach einstellen. Je stärker die Ecken abgerundet sind, um so geringer ist die Differenz zwischen den Resonanzfrequenzen der beiden Moden und um so kleiner ist die Bandbreite des Filters. Im Grenzfall, wenn also die quadratische Form in eine Kreisform übergeht, fallen die beiden Resonanzfrequenzen aufeinander.

An zwei einander gegenüberliegenden, gerade verlaufenden Leitungsabschnitten 6 und 7 des Leitungsringes 1 sind eine Eingangsleitung 8 und eine Ausgangsleitung 9 angekoppelt, die wie der Leitungsring 1 in Streifenleitungstechnik ausgeführt sind. Die Ankopplung der Eingangs- und Ausgangsleitung 8 und 9 an den Leitungsring 1 ist überwiegend induktiv. Der Grad der induktiven Ankopplung, der sich durch den Abstand der Eingangs- bzw. Ausgangsleitung 8, 9 gegenüber den Leitungsabschnitten 6 und 7 des Leitungsringes 1 bestimmt, hat einen Einfluß auf die Lage der Pole ober- und unterhalb des Durchlaßbereichs im Bereich der Filterflanken. Über die Ankopplung der Eingangs- und Ausgangsleitung 8 und 9 an den Leitungsring 1 läßt sich also auf einfache Art und Weise eine gewünschte Lage der Pole einstellen.

Die Eingangsleitung 8 und die Ausgangsleitung 9 sind jeweils mit einer Leitungsverjüngung 10, 11 versehen. Durch geeignete Wahl der Länge und Breite der Leitungsverjüngungen 10 und 11 läßt sich die Ankopplung der Eingangs- und Ausgangsleitung 8, 9 an den Leitungsring 1 sehr reflexionsarm gestalten. Für die Anpassung kann aber auch eine Leitungsverbreiterung erforderlich sein, wie durch die strichlierten Linien in der Zeichnung angedeutet.

Der Leitungsring 1 und die daran angekoppelte Eingangsleitung 8 und Ausgangsleitung 9 sind beispielsweise auf einem AL₂O₃-Keramiksubstrat 12, dessen Dicke 0,381mm beträgt, aufgebracht. Sowohl der Leitungsring 1 als auch die Eingangs- und Ausgangsleitung 8 und 9 besitzen eine Leiterbreite von 0,34mm. Bei einer Resonanzfrequenz von 19 Ghz beträgt die mittlere Leitungslänge des Leitungsringes 1 ca. 10,6 mm, die Leitungsverjüngungen 10, 11 sind ca. 1,1 mm lang und ca. 0,05 mm breit, und der Koppelabstand zwischen der Eingangs- bzw. Ausgangsleitung 8, 9 und dem Leitungsring 1 beträgt ca. 0,13 mm.

## Patentansprüche

1. Dual-Mode Ringresonator, der als planarer Leitungsring (1) auf einem Substrat (12) angeordnet ist, an den eine Eingangs- und eine Ausgangsleitung (8, 9) angekoppelt sind, wobei der Leitungsring (1) die Form eines Quadrates mit abgerundeten Ecken (2, 3, 4, 5) hat, **dadurch gekennzeichnet, dass** die Länge des Leitungsringes (1) so dimensioniert ist, dass der Resonator bei einer seiner ungeradzahligen Oberwellen betrieben wird, wobei die Länge des Leitungsringes (1) n-mal so lang ist, als wenn der Resonator bei seiner Grundwelle betrieben würde, wobei n = 2, 4, 6,... ist.

2. Dual-Mode Ringresonator nach Anspruch 1, **dadurch gekennzeichnet, daß** die Eingangs- (8) und die Ausgangsleitung (9) an gegenüberliegenden, gerade verlaufenden Leitungsabschnitten (6, 7) des Leitungsringes (1) angekoppelt sind.

3. Dual-Mode Ringresonator nach Anspruch 1 oder 2, **dadurch gekennzeichnet, daß** die Eingangs- (8) und die Ausgangsleitung (9) induktiv an den Leitungsring (1) angekoppelt sind.

4. Dual-Mode Ringresonator nach Anspruch 1 oder 2, **dadurch gekennzeichnet, daß** die Eingangs- (8) und die Ausgangsleitung (9) Leitungsverjüngungen (10, 11) oder - verbreiterungen aufweisen, deren Länge und Breite so dimensioniert sind, daß die Leitungen (8, 9) möglichst reflexionsarm an den Leitungsring (1) angekoppelt sind.

## Claims

1. A dual-mode ring resonator which is arranged as a planar conductor ring on a substrate (12) with an input conductor and an output conductor (8, 9) being coupled to said conductor ring, wherein the conductor ring (1) has the form of a square with rounded corners (2, 3, 4, 5), **characterized in that** the length of the conducor ring (1) is dimensioned such that the resonator is operated at one of its odd-number harmonics, with the length of the conductor ring (1) being n times as long as if the resonator were operated at its fundamental mode, where n = 2, 4, 6,... .

2. A dual-mode ring resonator in accordance with claim 1, **characterized in that** the input conductor (8) and the output conductor (9) are coupled at oppositely disposed conductor sections (6,7) of the conductor ring (1) which extend in a straight manner.

3. A dual-mode ring resonator in accordance with claim 1 or claim 2, **characterized in that** the input conductor (8) and the output conductor (9) are inductively coupled to the conductor ring (1).

4. A dual-mode ring resonator in accordance with claim 1 or claim 2, **characterized in that** the input conductor (8) and the output conductor (9) have narrowed conductor sections (10, 11), or widened conductor sections, whose length and width are dimensioned such that the conductors (8, 9) are coupled to the conductor ring (1) so that the reflections are as low as possible.

## Revendications

1. Résonateur annulaire à double mode, qui est agencé sous forme d'un anneau conducteur planaire (1) sur un substrat (12) et auquel sont accouplées une ligne d'entrée et une ligne de sortie (8, 9), l'anneau conducteur (1) ayant la forme d'un carré avec des coins arrondis (2, 3, 4, 5), **caractérisé en ce que** la longueur de l'anneau conducteur (1) est dimensionnée de telle façon que le résonateur fonctionne à l'une de ses ondes harmoniques d'ordre impair, la longueur de l'anneau conducteur (1) étant n fois plus longue que si le résonateur fonctionnait à son onde de base, n étant égal à 2, 4, 6,...

2. Résonateur annulaire à double mode selon la revendication 1, **caractérisé en ce que** la ligne d'entrée (8) et la ligne de sortie (9) sont couplées au niveau de tronçons conducteurs (6, 7) opposés à tracé rectiligne de l'anneau conducteur (1).

3. Résonateur annulaire à double mode selon la revendication 1 ou 2, **caractérisé en ce que** la ligne d'entrée (8) et la ligne de sortie (9) sont couplées de manière inductive à l'anneau conducteur (1).

4. Résonateur annulaire à double mode selon la revendication 1 ou 2, **caractérisé en ce que** la ligne d'entrée (8) et la ligne de sortie (9) présentent des rétrécissements (10, 11) ou des élargissements, dont la longueur et la largeur sont dimensionnées de telle façon que les lignes (8, 9) sont couplées à l'anneau conducteur (1) d'une manière aussi exemple que possible de réflexions.
